# FASCICULE DE BREVET EUROPEEN

(11) **EP 1 063 574 B1**
(45) Date de publication et mention de la délivrance du brevet: **20.08.2008**
(21) Numéro de dépôt: 99112103.9
(22) Date de dépôt: 23.06.1999
(51) Int. Cl.: G04G 13/02, G04G 1/04, G04G 1/06, G04G 1/02

(54) **Montre comportant un appareil électrique additionnel**
Uhr mit einem zusätzlichem elektrischen Gerät
Watch with an additional electrical apparatus

(43) Date de publication de la demande: 27.12.2000
(73) Titulaire: ETA SA Manufacture Horlogère Suisse, 2540 Grenchen (CH)
(72) Inventeur: Barras, David, 2540 Grenchen (CH)
(74) Mandataire: Laurent, Jean

(56) Documents cités:
- WO-A-84/04406
- WO-A-98/32057
- CH-A- 640 688
- GB-A- 2 159 304
- US-A- 4 697 931
- US-A- 4 926 401
- PATENT ABSTRACTS OF JAPAN vol. 002, no. 073 (E-78) [2693], 7 juin 1978 (1978-06-07) & JP 53 037068 A (SEIKO EPSON CORP), 5 avril 1978 (1978-04-05)

## Description

La présente invention concerne une montre comportant une boite, un mouvement d'horlogerie électrique logé dans la botte, pourvu d'organes d'affichage et alimenté par une pile électrique logée dans un tiroir amovible, et comportant un appareil électrique additionnel alimenté par ladite pile ledit tiroir amovible étant prévu pour être engagé dans la boîte, et la pile se trouvant à l'intérieur de la boîte lorsque le tiroir y est engagé.

Il est courant d'ajouter, dans une montre électrique, un ou plusieurs dispositifs électriques alimentés par la même pile que le mouvement d'horlogerie et offrant des fonctions additionnelles, avec ou sans rapport direct avec le mouvement d'horlogerie. Par exemple, on connaît des montres combinées avec un appareil additionnel tel qu'une calculatrice, une base de données électronique, un récepteur de messages radiodiffusés du type "pager" (brevet CH 672 870), une alarme sonore du silencieuse (EP 0 349 230), un capteur de paramètre physique tel que la température, la pression ou le champ magnétique, une lampe (GB 2 226 661, US 5 838 639), une caméra électronique, ou un dispositif de transmission de données, notamment par rayonnement infrarouge (GB 2 238 146, WO 96/34343, WO 97/19448)

La demande internationale WO 98/32057 décrit une montre-bracelet comprenant un boitier principal, qui contient une montre électronique complète avec sa pile, et un module amovible connecté latéralement au bailler principal et capable d'échanger des signaux avec le microcontrôleur de la montre. Ce module contient un appareil additionnel pourvu de piles rechargeables et de moyens de communication, par exemple un appareil pour mesurer l'audience de la télévision, pour la télésurveillance médicale ou pour le contrôle d'accès. Le module amovible est contenu dans un boîtier séparé qui s'accroche latéralement au boîtier principal, les liaisons électriques entre les deux boîtiers étant assurées par des connecteurs enfichables. Lorsque les deux boîtiers sont ainsi assemblés, la volume de la montre est sensiblement doublé et peut être gênant.

La demande Internationale WO 84/04406 décrit une montre électronique ayant au verso un logement destiné à recevoir un module auxiliaire amovible qui peut échanger des informations avec des circuits internes de la montre. Il n'est pas prévu d'alimentation électrique commune dans ce cas.

Dans la demande de brevet japonais No 53-37068 publiée le 5 avril 1978, il est décrit une montre électronique équipée d'un module amovible contenant un ou plusieurs appareils additionnels tels qu'une calculatrice, un organe d'alarme, une mémoire ou un récepteur de signaux. Ce module peut être remplacé par un autre module différent. Il peut être logé par exemple dans un espace réservé dans la boîte de montre. L'appareil additionnel est alimenté par la pile incorporée à la montre.

Comme de tels appareils additionnels consomment souvent plus d'énergie électrique que le mouvement d'horlogerie, il est nécessaire de changer la pile plus souvent ou d'utiliser une pile plus grosse. A cet effet, le brevet EP 0 460 525 prévoit une montre du genre indiqué dans le préambule de la revendication 1. Cette montre est pourvue d'un récepteur de messages radiodiffusés ("pager"), incorporé dans la boite, et d'un tiroir permettant d'insérer une pile relativement large à travers une ouverture latérale de faible hauteur ménagée dans la carrure de la montre. Cette construction est spécialement avantageuse dans le cas d'une montre avec "pager" parce que le fond de la boîte peut alors être fixe et dépourvu de trappe de pile, ce qui permet d'y faire passer des spires de l'antenne. Par ailleurs, le brevet US 4 926 401 se rapporte à une montre dépourvue d'appareil additionnel, mais pourvue d'un tiroir pour recevoir la pile alimentant la montre.

Une idée de base de la présente invention consiste à utiliser un tel tiroir de pile pour loger aussi un appareil additionnel consommateur d'énergie électrique, notamment un appareil des types mentionnés plus haut.

Plus particulièrement, l'invention concerne une montre du genre indiqué en préambule, caractérisée en ce que l'appareil électronique additionnel est monté dans le tiroir amovible.

En plus des avantages intrinsèques du montage de la pile dans un tiroir, qui facilite beaucoup le remplacement de la pile, cette solution permet d'alimenter directement l'appareil additionnel, qui peut consommer un courant relativement important dans certains cas, sans que ce courant passe nécessairement par des circuits internes de la montre. Un autre avantage notable réside dans le fait que le fabricant de la montre peut prévoir de combiner un modèle de base de la boîte de montre avec différents tiroirs contenant des appareils additionnels différents. De même, le tiroir étant amovible, le fabricant peut commercialiser une montre avec plusieurs tiroirs interchangeables différents que l'utilisateur placera au choix dans sa montre.

De préférence, le tiroir est engagé à travers une ouverture latérale de la boîte. Le tiroir peut avantageusement présenter une partie externe saillante à l'intérieur de la boîte, l'appareil s'étendant au moins partiellement dans cette partie externe. Ceci permet d'intégrer à la montre un appareil qui ne pourrait normalement pas trouver place entièrement à l'intérieur de la boîte.

Des circuits électroniques de commande de l'appareil additionnel peuvent avantageusement être disposés à l'intérieur de la boîte, hors du tiroir, et être reliés au tiroir par des moyens de contact électrique.

D'autres caractéristiques avantageuses de l'invention apparaîtront dans la description suivante d'une forme de réalisation particulière, présentée à titre d'exemple non limitatif en référence aux dessins annexés, dans lesquels :
- la figure 1 est une vue en plan d'une montre-bracelet électronique équipée d'un tiroir de pile contenant un organe d'alarme silencieuse du type tactile,
- la figure 2 est une vue en élévation latérale de la montre,
- la figure 3 est une vue agrandie du dessus du tiroir,
- la figure 4 est une vue agrandie du dessous du tiroir, et
- la figure 5 est une vue en coupe suivant la ligne V-V de la figure 4.

La montre 1 représentée dans les dessins comporte une boîte 2 pourvue de moyens d'affichage 3 sur sa face supérieure et d'une couronne de commande 4 sur un côté de la carrure 5 de la boîte. Un tiroir amovible 6 recevant une pile électrique 7 est engagé dans une ouverture latérale de la carrure 5 jusqu'à une position de service où il s'étend en partie à l'intérieur de la boîte 2 et en partie à l'extérieur. Dans le présent exemple, la partie externe 8 du tiroir 6 se trouve entre la carrure 5 et une extrémité 9 du bracelet 10, à laquelle le tiroir est rattaché par des organes d'attache saillants 11 et une barrette métallique 12, comme une boîte de montre usuelle et comme le tiroir décrit dans le brevet EP 0 460 525. Le tiroir 6 est retenu en position de service par un ou deux verrous 14 à ressort, s'engageant chacun dans un trou 15 du fond 16 de la boîte 2. Pour extraire le tiroir, notamment pour changer la pile, l'utilisateur presse sur chacun des verrous 14 pour le dégager du trou 15 et il tire le bracelet ou le tiroir lui-même. Un tel système de verrouillage est décrit dans le brevet EP 0 460 525, auquel le lecteur pourra se référer pour plus de détails.

La montre représentée comporte un dispositif d'alarme silencieuse, fonctionnant comme un réveil et comprenant un organe d'alarme tactile 18 logé dans le tiroir 6. Le réglage de l'heure courante et de l'heure d'alarme, ainsi que la mise en fonction du mode alarme sont commandés de manière classique au moyen de la couronne de commande 4. Les moyens d'affichage 3 sont ici du type numérique et permettent d'indiquer d'une part l'heure courante et d'autre part l'heure d'alarme et l'état d'enclenchement de l'alarme.

Les figures 3 à 5 montrent plus particulièrement l'agencement du tiroir 6, qui comporte une partie 20 à section transversale en U, formant un réceptacle pour la pile 7 et s'étendant à l'intérieur de la boîte 2 au-dessus du fond de celle-ci. Une partie centrale 21 du tiroir s'emboîte dans une ouverture latérale correspondante de la carrure 5, où elle coopère avec un joint d'étanchéité. Cette partie contient les verrous 14.

Un logement 22 est ménagé dans la partie externe 8 du tiroir pour recevoir l'organe d'alarme tactile 18, comprenant un moteur électrique 23 dont l'arbre 24 porte un élément rotatif 25 ayant un balourd, c'est-à-dire que le centre de gravité de l'élément 25 est décentré par rapport à l'axe de rotation de l'arbre 24, afin de produire des vibrations. Un organe d'alarme tactile de ce genre est commercialisé par exemple par LG Electro-components Ltd. sous la référence GPV-041A. Le logement 22 débouche sur la face inférieure du tiroir 6, où il est obturé par un couvercle 26. Dans la figure 4, ce couvercle a été enlevé pour clarifier le dessin.

Pour l'alimentation du moteur 23, les deux bornes du moteur sont raccordées respectivement à deux lames de connexion 28 et 29 traversant la partie centrale 21 du tiroir. La lame 28 comporte une partie horizontale flexible 30 qui s'applique contre le pôle de masse de la pile 7. La lame 29 comporte une partie verticale flexible 31 qui s'appuie contre un contact latéral prévu sur le bord de la carte à circuits imprimés 32 de la montre. Cette carte est alimentée par la pile 7 comme dans le cas du brevet EP 0 460 525 et elle porte, en plus des circuits électroniques garde-temps, des circuits électroniques 33 de commande de l'organe d'alarme 18 via la lame de connexion 29.

Le signal d'alarme tactile produit par la rotation de l'élément 25 fait vibrer non seulement le tiroir 6, mais l'ensemble de la boîte 2, dont le fond 16 transmet le signal au porteur. Il n'est donc pas nécessaire que le tiroir 6 touche la peau du porteur.

Bien que le tiroir 6 décrit ci-dessus soit rattaché à une extrémité du bracelet 10, cette disposition n'est pas indispensable. Par exemple, l'ouverture de la carrure 5 recevant le tiroir 6 pourrait se trouver à un autre endroit, en particulier à l'opposé de la tige de commande 4.

Les applications de la présente invention se sont pas limitées à une montre équipée d'un organe d'alarme silencieuse, mais s'étendent à tout autre appareil électrique monté dans le tiroir de la montre et alimenté par la pile logée dans ce tiroir. En particulier, l'appareil électrique peut consister en l'un quelconque des dispositifs électriques additionnels mentionnés dans l'introduction. En outre, le tiroir peut contenir des circuits de commande de l'appareil qu'il contient et comporter des moyens manuels de commande de l'appareil, par exemple des touches. Ceci permet d'agencer le tiroir spécifiquement en fonction de l'appareil qu'il contient et de l'utiliser en combinaison avec une montre d'un type standard, en permettant de changer l'appareil au gré du fabricant ou de l'utilisateur.

## Revendications

1. Montre comportant une boîte (2), un mouvement d'horlogerie électrique logé dans la boîte (2), pourvu d'organes d'affichage (3) et alimenté par une pile électrique (7) logée dans un tiroir amovible (6) et comportant un appareil électrique additionnel (18) alimenté par ladite pile (7), ledit tiroir amovible (6) étant prévu pour être engagé dans ladite boîte (2), et ladite pile (7) se trouvant à l'intérieur de ladite boîte (2) lorsque ledit tiroir (6) y est engagé,
**caractérisée en ce que** l'appareil électronique additionnel (18) est monté dans ledit tiroir amovible (6).

2. Montre selon la revendication 1, **caractérisée en ce que** le tiroir (6) est engagé à travers une ouverture latérale de la boîte.

3. Montre selon la revendication 1 ou 2, **caractérisée en ce que** le tiroir (6) présente une partie externe (8) saillante à l'extérieur de la boîte et **en ce que** l'appareil additionnel (18) s'étend au moins partiellement dans ladite partie externe.

4. Montre selon la revendication 1, **caractérisée en ce que** des circuits électroniques (33) de commande de l'appareil additionnel sont disposés à l'intérieur de la boîte, hors du tiroir (6), et sont reliés au tiroir par des moyens de contact électrique (29).

5. Montre selon l'une des revendications 1 à 4, **caractérisée en ce que** l'appareil additionnel est un organe d'alarme (18) commandé électriquement par le mouvement d'horlogerie.

6. Montre selon la revendication 5, **caractérisée en ce que** l'organe d'alarme (18) est un organe d'alarme tactile, la montre étant une montre-bracelet.

7. Montre selon la revendication 6, **caractérisée en ce que** l'organe d'alarme tactile (18) comporte un moteur électrique (23) dont le rotor est couplé à un élément rotatif (25) ayant un balourd.

8. Montre selon la revendication 5, **caractérisée en ce que** l'organe d'alarme est un organe d'alarme sonore.

9. Montre selon la revendication 3, **caractérisée en ce que** l'appareil additionnel comporte des moyens indicateurs lumineux sur ladite partie externe du tiroir.

10. Montre selon la revendication 3, **caractérisée en ce que** l'appareil additionnel comporte des moyens de communication optique comprenant des éléments émetteurs ou récepteurs sur ladite partie externe du tiroir.

11. Montre selon l'une des revendications 1 à 4, **caractérisée en ce que** l'appareil additionnel comporte un capteur.

## Claims

1. Watch including a case (2), an electric clockwork movement housed in the case (2), provided with display means (3) and powered by an electric battery (7) fitted in a removable drawer (6), and including an additional electric apparatus (18) powered by said battery (7), the removable drawer (6) being able to be engaged in said case (2), and said battery (7) being located inside said case (2) when said drawer (6) is engaged therein,
**characterized in that** the additional electric apparatus (18) is mounted in said removable drawer (6).

2. Watch according to claim 1, **characterized in that** the drawer (6) is engaged through a lateral opening in the case.

3. Watch according to claim 1 or 2, **characterized in that** the drawer (6) has an outer portion (8) projecting outside the case and **in that** the additional apparatus (18) extends at least partially into said outer portion.

4. Watch according to claim 1, **characterized in that** electronic control circuits (33) for the additional apparatus are arranged inside the case, outside the drawer (6), and are connected to the drawer by electric contact means (29).

5. Watch according to any of claims 1 to 4, **characterized in that** the additional apparatus is an alarm member (18) electrically controlled by the clockwork movement.

6. Watch according to claim 5, **characterized in that** the alarm member (18) is a tactile alarm member, the watch being a wristwatch.

7. Watch according to claim 6, **characterized in that** the tactile alarm member (18) includes an electric motor (23) whose rotor is coupled to a rotating element (25) with an unbalanced mass.

8. Watch according to claim 5, **characterized in that** the alarm member is an acoustic alarm member.

9. Watch according to claim 3, **characterized in that** the additional apparatus includes luminous indicating means on said outer portion of the drawer.

10. Watch according to claim 3, **characterized in that** the additional apparatus includes optical communication means including transmitter or receiver elements on said outer portion of the drawer.

11. Watch according to any of claims 1 to 4, **characterized in that** the additional apparatus includes a sensor.

## Patentansprüche

1. Uhr, die ein Gehäuse (2), ein in dem Gehäuse (2) befindliches elektrisches Uhrwerk, das mit Anzeigeorganen (3) versehen ist und durch eine elektrische Batterie (7) versorgt wird, die sich in einem entnehmbaren Einschubteil (6) befindet, und ein zusätzliches elektrisches Gerät (18), das durch die Batterie (7) versorgt wird, umfasst, wobei das entnehmbare Einschubteil (6) dazu vorgesehen ist, mit dem Gehäuse (2) in Eingriff zu gelangen, und wobei sich die Batterie (7) in dem Gehäuse (2) befindet, wenn das Einschubteil (6) dort in Eingriff ist,
**dadurch gekennzeichnet, dass** das zusätzliche elektronische Gerät (18) in dem entnehmbaren Einschubteil (6) angebracht ist.

2. Uhr nach Anspruch 1, **dadurch gekennzeichnet, dass** das Einschubteil (6) durch eine seitliche Öffnung des Gehäuses hindurch in Eingriff ist.

3. Uhr nach Anspruch 1 oder 2, **dadurch gekennzeichnet, dass** das Einschubteil (6) einen äußeren Teil (8) aufweist, der in die äußere Umgebung des Gehäuses vorsteht, und dass das zusätzliche Gerät (18) sich wenigstens teilweise in den äußeren Teil erstreckt.

4. Uhr nach Anspruch 1, **dadurch gekennzeichnet, dass** elektronische Schaltungen (33) für die Steuerung des zusätzlichen Geräts in dem Gehäuse außerhalb des Einschubteils (6) angeordnet sind und mit dem Einschubteil durch elektrische Kontaktmittel (29) verbunden sind.

5. Uhr nach einem der Ansprüche 1 bis 4, **dadurch gekennzeichnet, dass** das zusätzliche Gerät ein Alarmorgan (18) ist, das durch das Uhrwerk elektrisch gesteuert wird.

6. Uhr nach Anspruch 5, **dadurch gekennzeichnet, dass** das Alarmorgan (18) ein taktiles Alarmorgan ist, wobei die Uhr eine Armbanduhr ist.

7. Uhr nach Anspruch 6, **dadurch gekennzeichnet, dass** das taktile Alarmorgan (18) einen Elektromotor (23) umfasst, dessen Rotor mit einem Drehelement (25) gekoppelt ist, das eine Unwucht aufweist.

8. Uhr nach Anspruch 5, **dadurch gekennzeichnet, dass** das Alarmorgan ein akustisches Alarmorgan ist.

9. Uhr nach Anspruch 3, **dadurch gekennzeichnet, dass** das zusätzliche Gerät am äußeren Teil des Einschubteils Lichtanzeigemittel umfasst.

10. Uhr nach Anspruch 3, **dadurch gekennzeichnet, dass** das zusätzliche Gerät optische Kommunikationsmittel umfasst, die Sender- oder Empfängerelemente am äußeren Teil des Einschubteils umfassen.

11. Uhr nach einem der Ansprüche 1 bis 4, **dadurch gekennzeichnet, dass** das zusätzliche Gerät einen Sensor umfasst.
